# EUROPÄISCHE PATENTANMELDUNG

(11) **EP 1 331 370 A1**
(43) Veröffentlichungstag der Anmeldung: **30.07.2003**
(21) Anmeldenummer: 02100063.3
(22) Anmeldetag: 28.01.2002
(51) Int. Cl.: F01L 13/00

(54) **Variable Ventilhubsteuerung**

(71) Anmelder: Ford Global Technologies, Inc., A subsidiary of Ford Motor Company, Dearborn, Michigan 48126 (US)
(72) Erfinder: Figura, Michael, 41542, Dormagen (DE)
(74) Vertreter: Drömer, Hans-Carsten, Dr.-Ing.

(57) **Zusammenfassung**

Die Erfindung betrifft eine Ventilhubsteuerung mit variabel einstellbarem Ventilhub. Dabei überträgt die Nockenwelle (1) ihre Bewegung auf einen ersten Hebel (2), welcher diese über ein Übertragungsglied (3) an einen zweiten schwenkbeweglichen Hebel (4) weiterleitet, der schließlich das Ventil (5) betätigt. Das Übertragungsglied (3) kann in horizontaler Richtung insbesondere durch Betätigung eines Gaspedals verschoben werden. Die Kontaktpunkte des Übertragungsgliedes (3) mit dem ersten Hebel (2) und dem zweiten Hebel (4) sind daher positionsveränderlich, was aufgrund der geometrischen Verhältnisse zu einer steuerbaren Veränderung des am zweiten Hebel (4) beobachteten Ventilhubes führt.

## Beschreibung

Die Erfindung betrifft eine variable Ventilhubsteuerung für eine Brennkraftmaschine, enthaltend eine Nockenwelle, einen ersten, mit der Nockenwelle in Kontakt stehenden und schwenkbeweglich gelagerten Hebel sowie einen zweiten schwenkbeweglich gelagerten Hebel zur Kontaktierung eines zu steuernden Ventils. Ferner betrifft die Erfindung ein Verfahren zur variablen Steuerung von Ventilhüben einer Brennkraftmaschine, wobei von einem ersten schwenkbeweglichen Hebel eine Nockenwelle abgetastet wird, und wobei ein zweiter schwenkbeweglicher Hebel, der mit dem ersten Hebel gekoppelt ist, ein zu steuerndes Ventil betätigt.

Die Drehzahl bzw. die Leistung von Brennkraftmaschinen wird üblicherweise bei gleichbleibendem Hub der Zylindereinlaßventile durch eine Drosselung der Luftzufuhr geregelt. Dies bedingt durch das vollständige Öffnen der Ventile auch bei geringen Drehzahlen relativ hohe Ventil-Betätigungskräfte. Ferner führt die Drosselung bei kleinen Drehzahlen zu geringen Geschwindigkeiten der angesaugten Frischluft, so daß eine schlechte Durchmischung von Kraftstoff und Luft erfolgt, was wiederum hohe Kohlenwasserstoffemissionen zur Folge hat.

Um diese Probleme zu lösen, sind Ventile mit variablem Ventilhub vorgeschlagen worden, welche anstelle der herkömmlichen Drosselung der Luftzufuhr bei geringer Motordrehzahl einen geringen Ventilhub und bei hoher Motordrehzahl einen großen Ventilhub erlauben. So ist aus der DE 41 12 833 A1 eine variable Ventilhubsteuerung bekannt, bei welcher eine Nockenwelle auf einen ersten schwenkbeweglichen Hebel einwirkt, welcher mit einem parallelen zweiten schwenkbeweglichen Hebel in Kontakt steht, wobei der zweite Hebel ein Ventil des Motors betätigt. Der erste Hebel ist in einer positionsveränderlichen Drehachse gelagert, wobei eine Positionsveränderung der Drehachse den Kontaktpunkt zwischen den beiden Hebeln verschiebt und auf diese Weise für eine unterschiedliche Übersetzung des Nockenausschlages in eine Betätigungsbewegung des Ventils sorgt. Nachteilig an dieser Ventilhubsteuerung ist, daß die positionsveränderliche Lagerung der Drehachse eines Hebels aufwendig ist und nur eine verhältnismäßig kleine Variation des Übersetzungsverhältnisses erlaubt.

Vor diesem Hintergrund bestand eine Aufgabe der vorliegenden Erfindung darin, eine variable Ventilhubsteuerung bereitzustellen, welche bei einem konstruktiv einfachen Aufbau eine große Variationsbreite des Übersetzungsverhältnisses bietet.

Diese Aufgabe wird durch eine variable Ventilhubsteuerung mit den Merkmalen des Anspruchs 1 sowie durch ein Verfahren zur variablen Steuerung des Ventilhubes mit den Merkmalen des Anspruchs 9 gelöst.

Vorteilhafte Ausgestaltungen sind in den Unteransprüchen enthalten.

Die erfindungsgemäße variable Ventilhubsteuerung für eine Brennkraftmaschine enthält eine Nockenwelle sowie zwei schwenkbeweglich gelagerte Hebel. Der erste der Hebel steht dabei mit der Nockenwelle in Kontakt, während der zweite Hebel dazu vorgesehen ist, mit einem zu steuernden Ventil in Kontakt gebracht zu werden. Die Ventilhubsteuerung ist dadurch gekennzeichnet, daß der erste und der zweite Hebel mittelbar über ein in zwei Freiheitsgraden bewegliches Übertragungsglied gekoppelt sind. Der erste Freiheitsgrad dieses Übertragungsgliedes ermöglicht dabei definitionsgemäß eine Bewegung des Übertragungsgliedes sowie der Hebel, welche die Abtastung der Nockenwelle beziehungsweise die Übertragung des Nockenwellenausschlages auf das Ventil ermöglicht. Der zweite Freiheitsgrad der Bewegung des Übertragungsgliedes ermöglicht eine variable Positionierung des Übertragungsgliedes, wodurch sich das Übersetzungsverhältnis zwischen den Hebelbewegungen nach Wahl einstellen läßt.

Mit der beschriebenen Ventilhubsteuerung läßt sich der Ventilhub variieren, da das Übersetzungsverhältnis, mit welchem die von der Nockenwelle ausgelöste Schwenkbewegung des ersten Hebels in eine Schwenkbewegung des zweiten Hebels und damit eine Betätigung des Ventils umgewandelt wird, durch die Positionierung des Übertragungsgliedes zwischen den beiden Hebeln variiert werden kann. Der Aufbau der Ventilhubsteuerung kann dabei verhältnismäßig einfach und robust erfolgen, da lediglich ein separates Bauteil, nämlich das Übertragungsglied, zur Einstellung des Übersetzungsverhältnisses positionsveränderlich sein muß. Eine derartige Positionsveränderung des Übertragungsgliedes kann problemlos über eine weite Strecke erfolgen, so daß sich ein sehr großer Bereich von Übersetzungsverhältnissen einstellen läßt.

Bei einer ersten speziellen Ausgestaltung der Ventilhubsteuerung erlaubt der zweite Freiheitsgrad (zur Einstellung des Übersetzungsverhältnisses) eine Verschiebung des Übertragungsgliedes entlang mindestens eines der Hebel. Durch die Verschiebung des Übertragungsgliedes entlang des Hebels verschiebt sich der Kontaktpunkt zwischen dem Übertragungsglied und dem Hebel, was sich entsprechend der Hebelgeometrie auf die Bewegungsübersetzung auswirkt.

Bei einer zweiten Ausgestaltung der Ventilhubsteuerung erlaubt der zweite Freiheitsgrad (zur Einstellung des Übersetzungsverhältnisses) eine Drehung des Übertragungsgliedes um eine Schwenkachse, welche vorzugsweise parallel zur Schwenkachse mindestens eines der Hebel liegt. Eine drehbewegliche Lagerung des Übertragungsgliedes kann konstruktiv sehr funktionssicher und räumlich kompakt ausgeführt werden. Durch das Schwenken des Übertragungsgliedes kann dabei dessen Kontaktpunkt mit dem Hebel entlang des Hebels verändert werden, was sich wiederum aufgrund der Hebelgeometrie auf das Übersetzungsverhältnis auswirkt.

Vorzugsweise sind der erste und der zweite Hebel der Ventilhubsteuerung parallel zueinander angeordnet. Neben einem kompakten Aufbau läßt sich hierdurch erreichen, daß ein Ausschlag des einen Hebels quasi vollständig in einen entsprechenden Ausschlag des anderen Hebels umgewandelt wird.

Das Übertragungsglied ist vorteilhafterweise in dem Raum zwischen den Schwenkachsen der beiden Hebel angeordnet. Bei dieser Anordnung wird erreicht, daß die Entfernung des Übertragungsgliedes von einer der Schwenkachsen gleichzeitig eine Annäherung an die andere Schwenkachse bedeutet, so daß sich in Bezug auf die Variation des Übersetzungsverhältnisses an den beiden Hebeln zwei gleichsinnige Auswirkungen einstellen. Die Entfernung von der Schwenkachse des ersten Hebels bedeutet nämlich z.B. bei derselben Winkelauslenkung des ersten Hebels einen zunehmend größeren Ausschlag des Übertragungsgliedes, während gleichzeitig die Annäherung an die Schwenkachse des zweiten Hebels eine zunehmend größere Winkelauslenkung bei demselben Ausschlag des Übertragungsgliedes bedeutet.

Die erfindungsgemäße Ventilhubsteuerung hat den Vorteil, daß die Schwenkachsen des ersten und zweiten Hebels ortsfest in Bezug auf die Brennkraftmaschine ausgebildet werden können, wenngleich es nicht ausgeschlossen ist, diese bei Bedarf auch positionsveränderlich auszugestalten.

Gemäß einer Weiterbildung der Ventilhubsteuerung ist der erste Hebel zweiarmig ausgebildet, wobei einer der Arme mit der Nockenwelle und der andere Arm mit dem Übertragungsglied in Kontakt steht. Durch die zweiarmige Ausbildung des Hebels läßt sich bei verhältnismäßig kompaktem Aufbau die Nockenwelle räumlich von der restlichen Ventilsteuerung besser trennen.

Das Übertragungsglied steht vorzugsweise mit dem Gaspedal mittelbar oder unmittelbar in Verbindung, so daß dessen Bewegung entlang des zweiten Freiheitsgrades - zur Einstellung des Übersetzungsverhältnisses zwischen den Hebeln - durch das Gaspedal gesteuert wird. Dies bedeutet, daß über das Gaspedal der Ventilhub und damit die angesaugte Luftmenge in der Brennkraftmaschine variiert werden kann. Die Leistungsabgabe des Motors läßt sich somit ohne Einsatz einer Drosselklappe steuern, was zu einer besseren Kraftstoffausnutzung und aufgrund einer besseren Durchmischung von Luft und Kraftstoff zu geringeren Emissionen bei der Verbrennung führt.

Die Erfindung betrifft ferner ein Verfahren zur variablen Steuerung von Ventilhüben einer Brennkraftmaschine, wobei von einem ersten schwenkbeweglichen Hebel eine Nockenwelle abgetastet wird und wobei ein zweiter schwenkbeweglicher Hebel, der mit dem ersten Hebel gekoppelt ist, ein zu steuerndes Ventil betätigt. Das Verfahren ist dadurch gekennzeichnet, daß ein in zwei Freiheitsgraden bewegliches, mit beiden Hebeln in Kontakt stehendes Übertragungsglied zur Variation des Ventilhubes entlang des zweiten Freiheitsgrades derart bewegt wird, daß sich sein Kontaktpunkt mit dem ersten Hebel und/oder mit dem zweiten Hebel verändert. Die Bewegung der Hebel wird somit variabel an verschiedenen Positionen entlang des Hebels abgegriffen beziehungsweise eingeleitet, was aufgrund der Hebelgeometrie unmittelbar zu einer entsprechenden Übersetzung der Bewegung führt.

Gemäß einer bevorzugten Ausgestaltung des Verfahrens wird das Übertragungsglied zur Veränderung des Übersetzungsverhältnisses linear verschoben. Alternativ kann es zur Änderung des Übersetzungsverhältnisses auch um eine Drehachse geschwenkt werden. Besonders vorteilhaft ist es dabei zur Erzielung eines sehr kleinen oder gar keines Ventilhubes das Übertragungsglied so auszugestalten, daß es eine Position einnehmen kann, bei der die Betätigung und damit Drehbewegung des ersten Hebels durch die Nockenwelle nur ein Gleiten des Übertragungsgliedes entlang des ersten Hebels hervorruft.

Die Erfindung wird nachfolgend anhand der Figuren beispielhaft näher erläutert.
Es zeigen:
- Fig. 1: die wesentlichen Elemente einer variablen Ventilhubsteuerung mit einem linear verschiebbaren Druckstück als Übertragungsglied;
- Fig. 2: eine zweite Ausgestaltung einer variablen Ventilhubsteuerung mit einem zweiarmigen ersten Hebel und einem drehbeweglich gelagerten Übertragungsglied;
- Fig. 3: eine Ausgestaltung einer Ventilhubsteuerung entsprechend Figur 2, wobei der erste und der zweite Hebel auf der gleichen Seite in Bezug auf das Übertragungsglied angeordnet sind; und
- Fig. 4: eine dritte Ausgestaltung einer Ventilhubsteuerung mit zwei einarmigen Hebeln und einem schwenkbeweglichen Übertragungsglied.

Figur 1 zeigt eine erste Ausführungsform der erfindungsgemäßen Ventilhubsteuerung mit variablem Ventilhub. Bei einer Ventilhubsteuerung wird in bekannter Weise die Drehung einer Nockenwelle 1 beziehungsweise der Ausschlag der darauf befindlichen Steuernocken in eine Auf- und Abbewegung eines Ventils 5 umgewandelt. Von dem Ventil 5 ist in den Figuren jeweils nur das obere, aus dem Zylinderkopf 6 herausragende Ende des Ventilschaftes sowie die Ventilfeder 7 dargestellt.

Wie in Figur 1 erkennbar, wirkt die Nockenwelle 1 zunächst auf das freie Ende eines mit dieser in Kontakt stehenden, einseitig schwenkbeweglich gelagerten ersten Hebels 2. Die der Nockenwelle folgende Schwenkbewegung dieses ersten Hebels 2 wird von ihm auf ein in Richtung eines ersten Freiheitsgrades vertikal auf und ab bewegliches Übertragungsglied beziehungsweise Druckstück 3 übertragen. Das Druckstück 3 gibt die Bewegung seinerseits an einen zweiten Hebel 4 weiter, welcher sich parallel zum ersten Hebel 2 erstreckt, dessen Drehachse jedoch derjenigen des ersten Hebels 2 gegenüberliegt. Das freie Ende des zweiten Hebels 4 liegt auf dem oberen Ende des Ventils 5 auf und kann somit einen Druck auf das Ventil ausüben, um dieses gegen die Kraft der Ventilfeder 7 in eine Offenstellung zu bewegen.

Das in vertikaler Richtung frei bewegliche Druckstück 3 kann von einem Gaspedal (nicht dargestellt) kontrolliert entlang eines zweiten Freiheitsgrades in horizontaler Richtung verschoben werden. Mit der horizontalen Position des Druckstückes 3 verändert sich dabei entsprechend der Hebelgeometrie der von einer Nockenumdrehung erzeugte Hub des Ventils 5: Eine Umdrehung der Nockenwelle 1 erzeugt zunächst am ersten Hebel 2 eine bestimmte, stets gleichbleibende Winkelauslenkung. Das Druckstück 3 greift die Auslenkung des ersten Hebels 2 ab, wobei die auf das Druckstück 3 übertragene Auslenkung in ihrer Weglänge um so größer ist, je weiter entfernt von der Schwenkachse des ersten Hebels 2 der Abgriff erfolgt. Die Auslenkung des Druckstückes 3 wird anschließend in eine entsprechend große Ausschlagsbewegung der vom Druckstück 3 kontaktierten Stelle des zweiten Hebels 4 umgewandelt. Je näher das Druckstück 3 den zweiten Hebel 4 an seiner Schwenkachse kontaktiert, um so größer wird der resultierende Winkelausschlag des zweiten Hebels 4 sein. Ein größerer Winkelausschlag führt indes zu einem entsprechend größeren Ventilhub des Ventils 5.

Figur 2 zeigt eine alternative Ausgestaltung einer erfindungsgemäßen Ventilhubsteuerung mit variablem Ventilhub. Die gegenüber Figur 1 gleichbleibenden Teile sind hier sowie in den übrigen Figuren mit gleichen Bezugsziffern versehen und müssen nicht erneut erläutert werden.

Bei der Anordnung nach Figur 2 ist der erste Hebel 22 zweiarmig ausgebildet und in einer Schwenkachse 26 gelagert, wobei sein in der Figur linker Arm die Nokkenwelle 1 abtastet. Der zweite schwenkbewegliche Hebel 24 ist einseitig in einer Achse 27 am Motorblock gelagert. Mit seinem freien Ende liegt dieser auf dem Ventil 5 auf.

Der erste Hebel 22 und der zweite Hebel 24 sind über ein stiftförmiges Übertragungsglied 23 gekoppelt. Das Übertragungsglied 23 ist dabei axial in einer Führung 25 beweglich, was die Übertragung der Nockenwellen-Folgebewegung zwischen dem ersten Hebel 22 und dem zweiten Hebel 24 ermöglicht. Darüber hinaus erfolgt die Lagerung 25 des Übertragungsgliedes 23 schwenkbeweglich um eine Drehachse, die parallel zu den Drehachsen 26 beziehungsweise 27 der beiden Hebel 22 und 24 liegt (d.h. senkrecht zur Zeichenebene). Die Lagerung 25 kann wiederum mit einem Gaspedal gekoppelt sein, welches die genannte Schwenkbewegung erlaubt.

Eine Schwenkbewegung der Lagerung 25 verändert den Punkt, an dem das Übertragungsglied 23 die Nocken-Folgebewegung des ersten Hebels 22 abgreift beziehungsweise diese Bewegung auf den zweiten Hebel 24 überträgt. Aufgrund der geometrischen Verhältnisse verändert sich mit der Lage der genannten Punkte auch das Übersetzungsverhältnis zwischen den Ausschlägen der Hebel 22 und 24, wobei zur Verstärkung dieses Effektes die Drehachsen 26 und 27 möglichst unterschiedlichen Abstand von der Drehachse der Lagerung 25 haben sollten. Über die Schwenkbewegung des Lagerelementes 25 mit dem Übertragungsglied 23 kann somit der Ventilhub variabel eingestellt werden.

Figur 3 zeigt eine Variante der Ventilsteuerung gemäß Figur 2, bei der die Schwenkachse 37 des zweiten Hebels 34 in Bezug auf das Übertragungsglied 23 auf derselben Seite liegt wie die Schwenkachse 26 des ersten Hebels 22. Eine derartige Anordnung hat konstruktiv den Vorteil, daß derselbe Träger für die Schwenkachsen 26 und 27 verwendet werden kann. Ferner wirkt sich eine Schwenkbewegung des Übertragungsgliedes 23 an beiden Hebeln 22, 34 gleichsinnig aus. Zum Beispiel wird in der dargestellten Position des Übertragungsgliedes 23 weit außen am ersten Hebel 22 ein verhältnismäßig großer Hub abgegriffen und nahe der Schwenkachse 37 dem zweiten Hebel 34 zugeführt, wo er auf eine hohe Empfindlichkeit trifft.

Figur 4 zeigt eine weitere erfindungsgemäße Ausgestaltung, welche ebenso wie diejenigen der Figuren 2 und 3 ein schwenkbeweglich in einem Lager 45 gelagertes stiftförmiges Übertragungsglied 43 aufweist. Das Übertragungsglied 43 ist zwischen zwei an der gleichen Seite in einer Schwenkachse 46 beziehungsweise 47 gelagerten, einarmigen Schwenkhebeln 42 und 44 angeordnet. Diese Anordnung hat wiederum den Vorteil, daß sich eine Drehung der Lagerung 45 des Übertragungsgliedes 43 an beiden Hebeln 42, 44 gleichsinnig auswirkt.

## Patentansprüche

1. Variable Ventilhubsteuerung für eine Brennkraftmaschine, enthaltend
a) eine Nockenwelle (1);
b) einen ersten, mit der Nockenwelle in Kontakt stehenden, schwenkbeweglich gelagerten Hebel (2, 22, 42);
c) einen zweiten schwenkbeweglich gelagerten Hebel (4, 24, 34, 44) zur Kontaktierung eines zu steuernden Ventils (5),
**dadurch gekennzeichnet, daß**
der erste und der zweite Hebel über ein in zwei Freiheitsgraden bewegliches Übertragungsglied (3, 23, 43) gekoppelt sind, wobei der erste Freiheitsgrad eine Bewegung zur Abtastung der Nockenwelle ermöglicht und wobei der zweite Freiheitsgrad eine wahlweise Positionierung des Übertragungsgliedes zur Einstellung des Übersetzungsverhältnisses der Hebelbewegungen erlaubt.

2. Variable Ventilhubsteuerung nach Anspruch 1,
**dadurch gekennzeichnet, daß**
das Übertragungsglied (3) zur Einstellung des Übersetzungsverhältnisses entlang mindestens eines der Hebel (2, 4) verschoben werden kann.

3. Variable Ventilhubsteuerung nach Anspruch 1 oder 2,
**dadurch gekennzeichnet, daß**
das Übertragungsglied (23, 43) zur Einstellung des Übersetzungsverhältnisses drehbeweglich um eine Schwenkachse ist, die vorzugsweise parallel zur Schwenkachse (26, 27, 37, 46, 47) mindestens eines Hebels (22, 24, 34, 42, 44) liegt.

4. Variable Ventilhubsteuerung nach einem der Ansprüche 1 bis 3,
**dadurch gekennzeichnet, daß**
der erste (2, 22, 42) und der zweite Hebel (4, 24, 34, 44) im Wesentlichen parallel angeordnet sind.

5. Variable Ventilhubsteuerung nach einem der Ansprüche 1 bis 4,
**dadurch gekennzeichnet, daß**
das Übertragungsglied (3, 23) zwischen den Schwenkachsen (26, 27) der beiden Hebel (2, 4, 22, 24) angeordnet ist.

6. Variable Ventilhubsteuerung nach einem der Ansprüche 1 bis 5,
**dadurch gekennzeichnet, daß**
der erste (2, 22, 42) und der zweite Hebel (4, 24, 34, 44) in ortsfesten Schwenkachsen (26, 27, 37, 46, 47) gelagert sind.

7. Variable Ventilsteuerung nach einem der Ansprüche 1 bis 6,
**dadurch gekennzeichnet, daß**
der erste Hebel (22) zweiarmig ist, wobei ein Arm mit der Nockenwelle (1) und der andere Arm mit dem Übertragungsglied (23) in Kontakt steht.

8. Variable Ventilhubsteuerung nach einem der Ansprüche 1 bis 7,
**dadurch gekennzeichnet, daß**
das Übertragungsglied (3, 23, 43) mit dem Gaspedal in Verbindung steht.

9. Verfahren zur variablen Steuerung von Ventilhüben (5) einer Brennkraftmaschine, wobei
a) von einem ersten schwenkbeweglichen Hebel (2, 22, 42) eine Nokkenwelle (1) abgetastet wird,
b) ein zweiter schwenkbeweglicher Hebel (4, 24, 34, 44), der mit dem ersten Hebel gekoppelt ist, ein zu steuerndes Ventil (5) betätigt,
**dadurch gekennzeichnet, daß**
ein in zwei Freiheitsgraden bewegliches, mit beiden Hebeln in Kontakt stehendes Übertragungsglied (3, 23, 43) zur Änderung des Übersetzungsverhältnisses zwischen den Hebeln derart bewegt wird, dass sich dessen Kontaktpunkt mit dem ersten Hebel und/oder mit dem zweiten Hebel verändert.

10. Verfahren nach Anspruch 9,
**dadurch gekennzeichnet, daß**
das Übertragungsglied (3, 23, 43) linear verschoben und/oder dass dieses geschwenkt wird.
